# EUROPÄISCHE PATENTSCHRIFT

(11) **EP 0 003 496 B1**
(45) Veröffentlichungstag und Bekanntmachung des Hinweises auf die Patenterteilung: **10.12.1980**
(21) Anmeldenummer: 79100016.9
(22) Anmeldetag: 04.01.1979
(51) Int. Cl.: E04F 10/06

(54) **Stellgetriebe für Markisen**
Adjusting mechanism for awnings
Commande de réglage d'inclinaison pour marquises

(30) Priorität: 27.01.1978 DE 2803469
(43) Veröffentlichungstag der Anmeldung: 22.08.1979
(73) Patentinhaber: Geiger, Gerhard, D-7120 Bietigheim-Bissingen (DE)
(72) Erfinder: Geiger, Gerhard, D-7120 Bietigheim-Bissingen (DE); Wagner, Hans, D-7903 Laichingen (DE)
(74) Vertreter: Patentanwälte Leinweber & Zimmermann

## Beschreibung

Die Erfindung betrifft ein Stellgetriebe zum Verstellen der Neigung von Markisen, bestehend aus einem an dem Markisentragrohr befestigten Schneckenrad und einer durch eine Kurbel antreibbaren Schneckenwelle.

Markisen dienen dem Sonnenschutz von Fenstern, Terrassen und ähnlichem. Sie sind zum grössten Teil aus Gewebe, das auf einer Tuchwelle aufgewickelt ist und einem beweglichen Gestänge. Bei Sonneneinstrahlung wird die Tuchrolle über ein Getriebe mittels Handkurbel abgerollt und das Gestänge ausgefahren. Die Neigung der ausgefahrenen Markise wird einmalig bei der Montage de Aufhängeelemente eingestellt. Beim Verändern des Sonnenstandes kann die Markisenneigung somit nicht verändert werden. Bei sogenannten Balkonmarkisen möchte man oft zugleich auch einen Sichtschutz und deshaib ist es ein Nachteil, wenn die Neigung nicht verstellt werden kann.

Um diesem Nachteil zu begegnen sind bereits Einrichtungen bekannt, die eine Verstellung der Neigung der Markise zulassen. Die DE-A-22 41662 und 21 53676 beschreiben in der Neigung verstellbare Markisen. Hierbei werden die verschiedensten Verstelleinrichtungen angewendet, die bevorzugt über Handkurbeln betätigt werden. Diese bekannten Einrichtungen haben jedoch alle den Nachteil, dass sie nur mit hohem Kraftaufwand betätigt werden können. Auch bei der Anwendung von Übersetzungen durch Zahnräder oder ähnlichen Elementen wird wegen der grossen Lagerkräfte und Reibungen eine Verstellung durch einfache Handkurbeln sehr beschwerlich, oder erlauben nur die Verstellung von kleinen Markisen mit geringen Drehmomenten im Schwenklager. Eine Bedienung einer grösseren Markise durch eine normale Person ist somit ausgeschlossen. Ausserdem sind die bereits bekannten Verstelleinrichtungen meist sehr gross und speziell an einen Markisentyp gebunden. Weiterhin sind die bereits bekannten Markisen nur in einem geringen Neigungsbereich verstellbar und bieten bei sehr flacher Einstrahlung oder als Sichtblende keinen ausreichenden Schutz mehr.

Die vorstehende Erfindung löst diese Nachteile dadurch, dass ein bereits bekanntes Stellgetriebe auf das Markistentragrohr aufgeschoben ist und die Schneckenwelle über ein Ratschenrad und eine darauf einwirkende Ratschenschwinge mit Hilfe der Markisenkurbel durch Pendelbewegungen antreibbar ist.

Um den pendelförmigen Antrieb des Ratschenvorgeleges mit der Markisenkurbel zu erreichen, ist eine weitere Ausbildung der Erfindung die Ratschenschwinge, die so ausgebildet ist, dass die Markisenkurbel mit dem Kupplungshaken durch einen Durchbruch und eine Vertiefung mit der Ratschenschwinge zum Antrieb gekuppelt werden kann.

Damit die Wirkungsweise des Abtriebes einfach umgekehrt werden kann, ist die Raste mit einer Öse verbunden, die mit dem Haken der Markisenkurbel um 180° gedreht werden kann und dadurch wird die Drehrichtung geändert.

Bei derartigen Getrieben lasten auf den Lagerstellen sehr hohe Kräfte und es besteht dabei die Gefahr einer Kaltschweissung. Um diesem Nachteil zu begegnen, ist eine weitere Ausbildung der Erfindung die Axiallagerung der Schneckenwelle, die sich an ihrer Stirnseite im Gehäuse auf einer extra Lagerscheibe abstützt.

Die mit der Erfindung erzielten Vorteile sind einfache Bedienung, unbeschränkte Neigungsverstellung, die theoretisch 360° beträgt, einfacher Aufbau durch teilweise bekannte und bewährte Elemente, sowie universelle Verwendbarkeit bei verschiedenen Markisentypen und eine raumsparende Ausführung. Im folgenden wird ein Ausführungsbeispiel beschrieben.

Fig. 1 zeigt ein Stellgetriebe in der Draufsicht, aufgesteckt auf ein Vierkanttragrohr mit Befestigungsplatte.

Fig. 2 zeigt einen Querschnitt durch das Getriebe.

Das Gehäuse 1 mit dem Schneckenrad 2 ist mit den Schrauben 3, 4 und 5 an der Befestigungsplatte 6 angeschraubt. Die Befestigungsplatte 6 ist mit dem Gebäude verbunden. Bei sehr breiten Markisen wird das Getriebe vorteilhaft in der Mitte des Tragrohres angebracht, bei kleineren Markisen kann es seitlich angebracht werden, es dient dann zugleich als Lagerstelle. Die Schneckenwelle 7 hat auf einer Seite das Ratschenrad 8 mit der Verzahnung 9. Um die axialen Kräfte aufzunehmen, stützt sich die Schneckenwelle 7 auf der Lagerscheibe lo ab. Das Schneckenrad 2 ist durch den Vierkant 11 mit dem Markisentragrohr 12 formschlüssig verbunden. Bei Markisenrohren mit anderen Querschnitten ist das Schneckenrad 2 entsprechend anders ausgebildet. Bei runden Querschnitten kann durch Zusatzelemente kraft- und formschlüssig gekuppelt werden. Das Ratschenrad 8 wird durch eine Platte 18 gegen Verschieben gesichert. Auf das Ratschenrad 8 ist die Ratschenschwinge 13 aufgesetzt. Sie wird mit der Scheibe 19 gesichert. Die Ratschenschwinge 13 trägt die Raste 20 und die Druckfeder 22, welche die Raste 20 im Eingriff mit der Verzahnung 9 hält. Die Raste 20 ist mit der Öse 21 verbunden. Der Stift 23 geht durch die im Querschnitt runde Raste 20 und liegt in der Kerbe 24 auf, wenn die Raste 20 voll im Eingriff mit einem Rastzahn 9 ist. Zum Verstellen der Neigung der Markise muss das Tragrohr 13 gedreht werden. Dazu wird die Markisenkurbel 14 mit dem Kupplungshaken 15 in den Durchbruch 16 und die Vertiefung 17 der Ratschenschwinge 13 eingesetzt. Die Markisenkurbel 14 wird nun senkrecht zum Kupplungshaken 15 pendelförmig bewegt. Dabei dreht sich die Ratschenschwinge f3 um den Mittelpunkt 25 der Schneckenwelle 7. Bei einer Bewegung nach links greift die Raste 20 in die Verzahnung 9 ein und bewegt die Schneckenwelle 7 und diese über das Schneckenrad 2 das Markisentragrohr 12. Je nach Anordnung wird dabei die Markisenneigung vergrössert oder verkleinert. Wird die Markisenkurbel 14 nach rechts bewegt, so gleitet die Raste 20 über die Verzahnung 9 bis die Gegenbewegung einsetzt. Soll die Neigung der Markise in der Gegenrichtung verstellt werden, so wird der Kupplungshaken 15 in die Öse 21 eingeführt. Durch eine Drehbewegung um 180° hebt der Stift 23 über die Kerbe 24 die Raste 20 aus der Verzahnung 9 und bringt sie in der Gegenrichtung wieder in Eingriff, In dieser Stellung wird mit der Markisenkurbel 14 wiederum die Schwinge bewegt. Die Markisenneigung bewegt sich analog in der Gegenrichtung.

## Patentansprüche

1. Stellgetriebe zum Verstellen der Neigung von Markisen, bestehend aus einem an dem Markisentragrohr (12) befestigten Schneckenrad (2) und einer durch eine Kurbel antreibbaren Schneckenwelle (7), dadurch gekennzeichnet, dass das Stellgetriebe auf das Markisentragrohr (12) aufgeschoben ist und die Schneckenwelle (7) über ein Ratschenrad (8) und eine darauf einwirkende Ratschenschwinge (13) mit Hilfe der Markisenkurbel (14) durch Pendelbewegungen antreibbar ist.

2. Stellgetriebe für Markise nach Anspruch 1 dadurch gekennzeichnet, dass die Ratschenschwinge (13) des Ratschenrades (8) so ausgebildet ist, dass die Markisenkurbel (14) mit dem Kupplungshaken (15) durch einen Durchbruch (16) und eine Vertiefung (17) mit der Ratschenschwinge (13) zum Antrieb gekuppelt werden kann.

3. Stellgetriebe für Markise nach den Ansprüchen lund 2 dadurch gekennzeichnet, dass eine Raste (20) in der Ratschenschwinge (13) mit einer Öse (21) verbunden und um 180° drehbar ist.

4. Stellgetriebe für Markise nach Anspruch 1 dadurch gekennzeichnet, dass sich die Schneckenwelle (7) gegen eine Lagerscheibe(lo) abstützt.

## Revendications

1. Mécanisme de réglage pour faire varier l'inclinaison des marquises, consistant en une roue à vis sans fin (2) fixée sur un tube-support (12) de marquise et en un arbre hélicoïdal (7) entraîné au moyen d'une manivelle (14)_{;} caractérisé par le fait que ledit mécanisme s'enfile sur le tube-support (12) et que l'arbre hélicoïdal (7) est entraîné par des mouvements pendulaires à l'aide de la manivelle (14) par l'intermédiaire d'une roue à cliquet (8) et d'un balancier à cliquet (13) agissant sur cette roue.

2. Mécanisme de réglage pour marquises selon revendication 1, caractérisé par le fait que le balancier à cliquet (13) de la roue à cliquet (8) est conçu de telle manière que la manivelle de la marquise (14) peut être accouplée pour la commande au moyen du crochet d'accouplement (15) par un orifice (16) et une cavité (17).

3. Mécanisme de réglage pour marquises selon revendications 1 et 2, caractérisé par le fait qu'un cran (20) est relié dans le balancier à cliquet (13) avec l'anneau (21) et peut tourner de 180°.

4. Mécanisme de réglage pour marquises selon revendication 1, caractérisé par le fait que .l'arbre hélicoïdal (7) repose sur un disque de butée spécial (10).

## Claims

1. Control-gear for adjusting the inclination of awnings, comprising a worm-gear (2) fastened to the awning carrier pipe (12) and a worm-gear shaft (7) arranged for being driven by means of a crank handle, characterized in that the control gear is mounted on the awning carrier pipe (12) and that the worm-gear shaft (7) can be driven by reciprocating movements of the crank handle of the awning (14), via a ratchet wheel (8) and a reciprocating lever (13) coacting therewith.

2. A control-gear for awnings in accordance with claim 1, characterized in that the design of the reciprocating lever (13) of the ratchet wheel (8) is such that the coupling hook (15) of the crank handle of the awning (14) can be coupled with the reciprocating lever (13) through an opening (16) and a recess (17), for driving the worm-gear shaft.

3. A control-gear for awnings in accordance with claims 1 and 2, characterized in that a notch (20) in a reciprocating lever (13) coacts with the eye (21) and can be rotated by 180°.

4. A control-gear for awnings in accordance with claim 1, characterized in that the worm-gear shaft (7) is supported on a bearing plate (10).
